# EUROPÄISCHE PATENTSCHRIFT

(11) **EP 1 034 560 B1**
(45) Veröffentlichungstag und Bekanntmachung des Hinweises auf die Patenterteilung: **06.03.2002**
(21) Anmeldenummer: 98956773.0
(22) Anmeldetag: 17.09.1998
(51) Int. Cl.: H01K 1/46, H01J 5/54

(54) **ELEKTRISCHE LAMPE UND BELEUCHTUNGSSYSTEM FÜR DERARTIGE LAMPEN**
ELECTRIC LAMP AND LIGHTING SYSTEM FOR SAID LAMP
LAMPE ELECTRIQUE ET SYSTEME D'ECLAIRAGE POUR LAMPES DE CE TYPE

(30) Priorität: 28.11.1997 DE 19752979
(43) Veröffentlichungstag der Anmeldung: 13.09.2000
(73) Patentinhaber: Patent-Treuhand-Gesellschaft für elektrische Glühlampen mbH, 81543 München (DE)
(72) Erfinder: HELBIG, Peter, D-89567 Sontheim (DE); WILD, Hans, D-89547 Gerstetten (DE)
(86) Internationale Anmeldenummer: DE9802748
(87) Internationale Veröffentlichungsnummer: WO9928949

(56) Entgegenhaltungen:
- EP-A- 0 188 261
- EP-A- 0 490 702
- DE-U- 8 615 923
- DE-U- 29 616 116

## Beschreibung

Die Erfindung betrifft eine elektrische Lampe gemäß dem Oberbegriff des Patentanspruchs 1 und ein Beleuchtungssystem für derartige Lampen.

### I. Stand der Technik

Eine dem Oberbegriff des Patentanspruchs entsprechende elektrische Lampe ist beispielsweise in dem deutschen Gebrauchsmuster 296 16 116 offenbart. Bei der in dem vorgenannten Gebrauchsmuster beschriebenen Lampe handelt es sich um eine Glühlampe, die zur Verwendung in einem Kraftfahrzeug zur Erzeugung der Beleuchtungsfunktionen Bremslicht, Schlußlicht oder Blinklicht vorgesehen ist. Der Lampensockel ist bei dieser Lampe, je nach Verwendung, entweder als Stecker ausgebildet oder mit Schleifkontakten zur Leiterplatinenmontage ausgerüstet.

### II. Darstellung der Erfindung

Es ist die Aufgabe der Erfindung, eine elektrische Lampe mit einem verbesserten Lampensockel bereitzustellen, der es ermöglicht, die Lampe sowohl auf eine Trägerplatte, beispielsweise zur Verwendung als Blinklicht oder Bremslicht im Heckbereich eines Kraftfahrzeuges, als auch in einen abgedichteten Reflektor, beispielsweise als Blinklicht in einem Frontscheinwerfer eines Kraftfahrzeuges, zu montieren.

Diese Aufgabe wird erfindungsgemäß durch die kennzeichnenden Merkma1e des Patentanspruchs 1 gelöst. Besonders vorteilhafte Ausführungen der Erfindung sind in den Unteransprüchen beschrieben.

Die erfindungsgemäße elektrische Lampe besitzt einen Sockel, der mit mindestens zwei V-artig geformten Befestigungslaschen mit federnd ausgebildeten V-Schenkeln versehen ist, wobei die ersten V-Schenkel eine Aufnahme für ein zapfenartiges Fassungs- oder Steckerteil bilden und die Enden der ersten V-Schenkel an den Sockel angeformt sind, während die Enden der zweiten V-Schenkel als freie Enden ausgebildet sind. Durch diese Maßnahmen kann die erfindungsgemäße Lampe sowohl auf eine mit Lampenfassungen ausgestattete Trägerplatte als auch in die abzudichtende rückseitige Montage-Öffnung eines Reflektorkörpers montiert werden.

Vorteilhafterweise erstrecken sich die elektrischen Sockelkontakte in die von den ersten V-Schenkeln gebildete Aufnahme. Dadurch wird auf einfache Weise ein elektrischer Kontakt zwischen den Sockelkontakten und den Fassungskontakten des zwischen den ersten V-Schenkeln angeordneten zapfenartigen Fassungs- bzw. Steckerteils hergestellt. Außerdem weisen die ersten V-Schenkel vorteilhafterweise erste Rastnasen auf, die mit dem in der Aufnahme zwischen den ersten V-Schenkeln angeordneten Fassungs- bzw. Stekkerteil eine Rastverbindung eingehen. Die zweiten V-Schenkel sind an ihrem freien Ende vorteilhafterweise mit zweiten Rastnasen ausgestattet, um eine Rastverbindung zwischen dem Lampensockel und dem Rand der Montage-Öffnung im Reflektorkörper zu ermöglichen. Ferner weisen die freien Enden der V-Schenkel vorteilhafterweise jeweils eine Schräge auf, die das Einsetzen der Lampe in die Montage-Öffnung des Reflektorkörpers erleichtert.

Das erfindungsgemäße Beleuchtungssystem besitzt gemäß eines ersten bevorzugten Ausführungsbeispiels eine Trägerplatte auf der sich mindestens eine Lampenfassung befindet, die einen mit den elektrische Fassungskontakten ausgestatteten, aus der Trägerplatte herausragenden Zapfen besitzt, der bei eingesetzter Lampe zwischen den ersten V-Schenkeln angeordnet ist. Die ersten Rastnasen gehen bei eingesetzter Lampe vorteilhafterweise mit dem Zapfen eine Rastverbindung ein.

Gemäß eines zweiten bevorzugten Ausführungsbeispiels besitzt das erfindungsgemäße Beleuchtungssystem einen Reflektor, der mindestens eine Montage-Öffnung für jeweils eine Lampe aufweist, und mindestens einen mit einem Anschlußkabel versehenen Stecker. Der Stecker ist mit Befestigungsmitteln zu seiner Befestigung am Reflektor ausgerüstet und mit einem zapfenförmigen Vorsprung ausgestattet, der nach seiner Montage in der von den ersten V-Schenkeln gebildeten Aufnahme angeordnet ist. Außerdem weist der Stecker mindestens zwei Entriegelungsstifte auf, die bei aufgesetztem Stecker die zwischen den zweiten Rastnasen und dem Reflektor bestehende Rastverbindung lösen. Vorteilhafterweise ist der Stecker auch mit einem Dichtungsring ausgestattet, der an einem, die Montage-Öffnung umschließenden Flansch des Reflektors anliegt und diese Öffnung abdichtet. Die elektrischen Kontakte des Steckers befinden sich vorteilhafterweise auf dem zapfenartigen Vorsprung.

### III. Beschreibung der bevorzugten Ausführungsbeispiele

Nachstehend wird die Erfindung anhand bevorzugter Ausführungsbeispiele näher erläutert. Es zeigen:
- Figur 1: eine Seitenansicht einer erfindungsgemäßen elektrischen Lampe in schematischer, teilweise geschnittener Darstellung
- Figur 2: eine Seitenansicht einer mit einer Lampenfassung ausgestatteten Trägerplatte in schematischer, teilweise geschnittener Darstellung
- Figur 3: die in Figur 1 abgebildete elektrische Lampe in einer um 90 Grad gedrehten Seitenansicht in schematischer, teilweise geschnittener Darstellung
- Figur 4: die Trägerplatte gemäß Figur 2 in einer um 90 Grad gedrehten Seitenansicht in schematischer, teilweise geschnittener Darstellung
- Figur 5: eine schematische, teilweise geschnitten dargestellte Seitenansicht eines Steckers zur Stromversorgung der in einem Reflektor angeordneten Lampe gemäß der Figuren 1 und 3
- Figur 6: der Stecker aus Figur 5 in einer um 90 Grad gedrehten Seitenansicht in schematischer, teilweise geschnittener Darstellung
- Figur 7: eine Seitenansicht eines erfindungsgemäßen Beleuchtungssystem mit einer in einem Reflektor montierten Lampe gemäß der Figuren 1 und 3 und einem Stecker gemäß der Figuren 5 und 6 in schematischer, teilweise geschnittener Darstellung

In den Figuren 1 und 3 ist eine elektrische Lampe gemäß eines bevorzugten Ausführungsbeispiels der Erfindung abgebildet. Diese Lampe besitzt einen gläsernen Lampenkolben 1 mit einem gasdicht verschlossenen Ende 1a, aus dem zwei elektrische Stromzuführungen 4a, 4b herausragen, die elektrisch leitend mit einer innerhalb des Lampenkolbens 1 angeordneten Glühwendel 2 verbunden sind. Das abgedichtete Ende 1a des Lampenkolbens 1 ist in einem aus Kunststoff bestehenden Sockel 3 fixiert. Der Sockel 3 weist zwei V-artig geformte Befestigungslaschen 5, 6 auf, die jeweils einen ersten 5a, 6a und einen zweiten, federnd ausgebildeten V-Schenkel 5b, 6b besitzen. Die ersten V-Schenkel 5a, 6a sind mit ihren Enden an den Sockel 3 angeformt und bilden eine Aufnahme 7 für ein zapfenartiges Fassungs- oder Steckerteil, während die Enden der zweiten V-Schenkel 5b, 6b als freie Enden ausgebildet sind. Die ersten V-Schenkel 5a, 6a sind mit in die Aufnahme 7 hineinragenden ersten Rastnasen 5c, 6c ausgerüstet und die freien Enden der zweiten V-Schenkel 5b, 6b sind mit zweiten Rastnasen 5d, 6d ausgestattet. Die freien Enden der zweiten V-Schenkel 5b, 6b weisen im Bereich der zweiten Rastnasen 5d, 6d eine Schräge 5e, 6e auf, die den Einbau der Lampe in die Montage-Öffnung eines Reflektors erleichtert. Die elektrischen Sockelkontakte 3a, 3b sind in der Aufnahme 7 angeordnet. Der Sockel 3 ist ferner mit einer Auflagefläche 3c ausgestattet, die beim Einbau der Lampe in die Montage-Öffnung eines Reflektors als Tiefenanschlag dient.

Im folgenden werden zwei unterschiedliche Einsatzmöglichkeiten der oben beschriebenen Glühlampe näher erläutert.

In den Figuren 2 und 4 ist eine mit mehreren Lampenfassungen ausgestattete Trägerplatte 10 abgebildet. Der Übersichtlichkeit ist in den Figuren 2 und 4 nur ein Ausschnitt der Trägerplatte 10 mit einer einzigen Lampenfassung abgebildet. Die Lampenfassung besteht aus einem aus der Trägerplatte 10 herausragenden Zapfen 12, der mit zwei elektrischen Fassungskontakten 11a, 11b versehen ist. Die Fassungskontakte 11a, 11b sind mit den elektrischen Anschlüssen 14a, 14b der Trägerplatte 10 verbunden. Bei der Montage der Lampe greift der Zapfen 12 in die Aufnahme 7 ein, so daß die ersten V-Schenkel 5a, 6a klemmend an dem Zapfen 12 und die zweiten V-Schenkel 5b, 6b klemmend an den zu beiden Seiten des Zapfens 12 angeordneten Seitenwänden 13a, 13b anliegen. Außerdem stellen die als Blattfedern ausgebildeten Fassungskontakte 11a, 11b beim Einführen des Zapfens 12 in die Aufnahme 7 einen elektrischen Kontakt mit den Sockelkontakten 3a, 3b her. Die Trägerplatte 10 ist beispielsweise Bestandteil der Heckbeleuchtung von Kraftfahrzeugen. Auf ihr sind üblicherweise mehrere Lampenfassungen für Blinklicht, Bremslicht und Schlußlicht angeordnet.

Die Figuren 5 bis 7 zeigen eine zweite Einsatzmöglichkeit der in den Figuren 1 und 3 abgebildeten erfindungsgemäßen Lampe. Diese Lampe kann nicht nur auf einer Trägerplatte 10, wie oben erläutert eingesetzt werden, sondern ebensogut auch in einem gegen das Eindringen von Luftfeuchtigkeit abgedichteten Reflektor verwendet werden. In Figur 7 ist ein Beleuchtungssystem mit der erfindungsgemäßen Lampe, einem Reflektor und einem Stecker zur Stromversorgung der Lampe gezeigt. Der Reflektor 20, der beispielsweise der Frontscheinwerfer eines Kraftfahrzeuges ist, besitzt eine in seiner Rückwand 20 angebrachte Montage-Öffnung 21 für eine erfindungsgemäße Lampe, die beispielsweise zur Erzeugung eines vorderen Blinklichtes dient. Die Reflektorwand 20a ist ferner auf der Außenseite mit einem Flansch 20b versehen, der zur Befestigung eines Steckers 22 dient. Einzelheiten des Steckers 22 sind in den Figuren 5 und 6 dargestellt.

Der Stecker 22 besitzt einen mit den elektrischen Steckerkontakten 24a, 24b ausgestatteten zapfenartigen Vorsprung 25, der beim Anschließen des Stekkers 22 in die von den ersten V-Schenkeln 5a, 6a gebildete Aufnahme 7 eingreift. Außerdem weist der Stecker zwei zu beiden Seiten des zapfenartigen Vorsprungs 25 angeordnete Entriegelungsstifte 26a, 26b, einen Dichtungsring 27, ein elektrisches Anschlußkabel 23 und zwei Befestigungsklammern 28, 29 auf.

Zur Montage wird die Lampe von der Rückseite her in die Montage-Öffnung 21 des Reflektors 20 eingeführt. Dabei liegen die zweiten V-Schenkel 5b, 6b im Bereich der Montage-Öffnung 21 klemmend an dem Rand der Reflektorwand 20a an. Die zweiten Rastnasen 5d, 6d rasten auf der Innenseite hinter der Reflektorwand 20a ein. Die Auflagefläche 3c des Lampensockels 3 liegt dabei an der Außenseite der Reflektorwand 20a auf und dient so als Tiefenanschlag für die Lampe. Zum Anschließen des Steckers 22 werden die Enden 28b, 29b der Befestigungsklammern 28, 29 zusammengedrückt. Dadurch können die als Greifer ausgebildeten Enden 28a, 29a der Befestigungsklammern 28, 29 hinter dem Flansch 20b des Reflektors 20 befestigt werden. Dabei sitzt der Dichtungsring 27 des Steckers 22 auf dem Flansch 20b auf und dichtet die Montage-Öffnung 21 des Reflektors 20 ab. Außerdem greift der zapfenartige Vorsprung 25 des Steckers 22 in die Aufnahme 7 des Lampensokkels 3 ein, wodurch ein elektrischer Kontakt zwischen den Steckerkontakten 24a, 24b und den Sockelkontakten 3a, 3b hergestellt wird. Gleichzeitig schieben sich aber auch die beiden Entriegelungsstifte 26a, 26b des Steckers 22 zwischen die zweiten V-Schenkel 5b, 6b und die Reflektorwand 20a in die Montage-Öffnung 21 und lösen dadurch die Rastverbindung der zweiten Rastnasen 5d, 6d mit der Reflektorwand 20a, so daß die Lampe bei angeschlossenem Stecker 22 nur noch am Stecker 22 befestigt ist. Beim erneuten Abnehmen des Steckers 22 wird daher die Lampe gleich zusammen mit dem Stecker 22 aus dem Reflektor 20 entfernt.

## Patentansprüche

1. Elektrische Lampe mit
- einem Lampenkolben (1),
- mindestens einem innerhalb des Lampenkolbens (1) angeordneten Leuchtmittel (2),
- einem Sockel (3), in dem der Lampenkolben (1) fixiert ist und der mit elektrischen Sockelkontakten (3a; 3b) versehen ist,
- mindestens zwei, aus dem Lampenkolben (1) herausgeführte Stromzuführungen (4a; 4b), die mit dem mindestens einen Leuchtmittel (2) und mit den Sockelkontakten (3a; 3b) elektrisch leitend verbunden sind,
**dadurch gekennzeichnet, daß** der Sockel (3) mindestens zwei V-artig geformte Befestigungslaschen (5; 6) mit jeweils einem ersten (5a; 6a) und einem zweiten federnd ausgebildeten V-Schenkel (5b; 6b) besitzt, wobei
- die Enden der ersten V-Schenkel (5a; 6a) an den Sockel (3) angeformt sind,
- die ersten V-Schenkel (5a; 6a) eine Aufnahme (7) für ein zapfenartiges Fassungs- oder Steckerteil bilden,
- die Enden der zweiten V-Schenkel (5b; 6b) als freie Enden ausgebildet sind.

2. Elektrische Lampe nach Anspruch 1, **dadurch gekennzeichnet, daß** die ersten V-Schenkel (5a; 6a) mit ersten Rastnasen (5c; 6c) ausgestattet sind.

3. Elektrische Lampe nach Anspruch 1, **dadurch gekennzeichnet, daß** die freien Enden der zweiten V-Schenkel (5b; 6b) mit zweiten Rastnasen (5d; 6d) versehen sind.

4. Elektrische Lampe nach Anspruch 3, **dadurch gekennzeichnet, daß** die zweiten Rastnasen (5d; 6d) am freien Ende der zweiten V-Schenkel (5b; 6b) jeweils eine Schräge (5e; 6e) aufweisen.

5. Elektrische Lampe nach Anspruch 1, **dadurch gekennzeichnet, daß** die elektrischen Sockelkontakte (3a; 3b) in die Aufnahme (7) hineinragen.

6. Elektrische Lampe nach Anspruch 1, **dadurch gekennzeichnet, daß** der Sockel (3) eine Auflagefläche (3c) besitzt, die beim Einbau der elektrischen Lampe in einen Reflektor (20) als Tiefenanschlag dient.

7. Beleuchtungssystem mit mindestens einer elektrischen Lampe gemäß einem der Ansprüche 1 bis 6 und einer mit elektrischen Anschlüssen (14a; 14b) versehenen Trägerplatte (10), auf der mindestens eine mit elektrischen Fassungskontakten (11a; 11b) ausgerüstete Lampenfassung angeordnet ist, **dadurch gekennzeichnet, daß** die mindestens eine Lampenfassung einen mit den Fassungskontakten (11a; 11b) ausgerüsteten und aus der Trägerplatte (10) herausragenden Zapfen (12) besitzt, der bei eingesetzter Lampe zwischen den ersten V-Schenkeln (5a; 6a) angeordnet ist.

8. Beleuchtungssystem nach Anspruch 7, **dadurch gekennzeichnet, daß** die ersten Rastnasen (5c; 6c) mit dem Zapfen (12) eine Rastverbindung bilden.

9. Beleuchtungssystem mit mindestens einer elektrischen Lampe gemäß einem oder mehreren der Ansprüche 1 bis 6 und einem Reflektor (20), der mindestens eine Montage-Öffnung für jeweils eine elektrische Lampe besitzt, sowie mindestens einem mit einem Anschlußkabel (23) und elektrischen Kontakten (24a; 24b) versehenen Stecker (22),
**dadurch gekennzeichnet, daß**
- der Stecker (22) Befestigungsmittel (28; 29) aufweist, die zur Befestigung des Steckers (22) am Reflektor (20) vorgesehen sind,
- die zweiten V-Schenkel (5b; 6b) bei montierter Lampe und nicht-befestigtem Stecker (22) im Bereich der Montage-Öffnung (21) klemmend am Reflektor (20) anliegen, so daß die zweiten Rastnasen (5d; 6d) eine Rastverbindung mit dem Reflektor (20) eingehen,
- der Stecker (22) einen zapfenartigen Vorsprung (25) aufweist, der nach der Befestigung des Steckers (22) am Reflektor (20) in der von den ersten V-Schenkeln (5a; 6a) gebildeten Aufnahme (7) angeordnet ist,
- der Stecker (22) mindestens zwei Entriegelungsstifte (26a; 26b) aufweist, die nach der Befestigung des Steckers (22) am Reflektor (20) derart auf die zweiten V-Schenkel (5b; 6b) einwirken, daß die Rastverbindung der zweiten Rastnasen (5d; 6d) mit dem Reflektor (20) gelöst wird.

10. Beleuchtungssystem nach Anspruch 9, **dadurch gekennzeichnet, daß** der zapfenartige Vorsprung (25) mit den elektrischen Kontakten (24a; 24b) des Steckers (22) versehen ist.

11. Beleuchtungssystem nach Anspruch 9, **dadurch gekennzeichnet, daß** der Stecker (22) einen Dichtungsring (27) aufweist, der nach der Befestigung des Steckers (22) am Reflektor (20) die Montage-Öffnung (21) abdichtet.

## Claims

1. Electrical lamp having
- a lamp bulb (1),
- at least one luminescent agent (2) arranged within the lamp bulb (1),
- a base (3) in which the lamp bulb (1) is secured and which is provided with electrical base contacts (3a; 3b),
- at least two current feeder lines (4a; 4b) which lead out of the lamp bulb (1) and are electrically conductively connected to the at least one luminescent agent (2) and to the base contacts (3a; 3b), **characterized in that** the base (3) has at least two V-shaped attachment clips (5; 6) each with a first V-shaped limb (5a; 6a) and a second elastic V-shaped limb (5b; 6b),
- the ends of the first V-shaped limbs (5a; 6a) being integrally formed on the base (3),
- the first V-shaped limbs (5a; 6a) forming a receptacle (7) for a tappet-like mount component or plug component,
- the ends of the second V-shaped limbs (5b; 6b) being embodied as free ends.

2. Electrical lamp according to Claim 1, **characterized in that** the first V-shaped limbs (5a; 6a) are equipped with first latching noses (5c; 6c).

3. Electrical lamp according to Claim 1, **characterized in that** the free ends of the second V-shaped limbs (5b; 6b) are provided with second latching noses (5d; 6d).

4. Electrical lamp according to Claim 3, **characterized in that** the second latching noses (5d; 6d) each have an oblique face (5e, 6e) at the free end of the second V-shaped limbs (5b; 6b).

5. Electrical lamp according to Claim 1, **characterized in that** the electrical base contacts (3a; 3b) project into the receptacle (7).

6. Electrical lamp according to Claim 1, **characterized in that** the base (3) has a support face (3c) which serves as a depth stop when the electrical lamp is installed in a reflector (20).

7. Lighting system having at least one electrical lamp according to one of Claims 1 to 6 and a carrier plate (10) which is provided with electrical terminals (14a; 14b) and on which at least one lamp mount which is equipped with electrical mount contacts (11a; 11b) is arranged, **characterized in that** the at least one lamp mount has a tappet (12) which is equipped with the mount contacts (11a; 11b), projects out of the carrier plate (10) and is arranged between the first V-shaped limbs (5a; 6a) when the lamp is inserted.

8. Lighting system according to Claim 7, **characterized in that** the first latching noses (5c; 6c) form a latching connection with the tappet (12).

9. Lighting system having at least one electrical lamp according to one or more of Claims 1 to 6 and a reflector (20) which has at least one installation opening for, in each case, one electrical lamp, and at least one plug (22) which is provided with a connecting cable (23) and electrical contacts (24a; 24b), **characterized in that**
- the plug (22) has attachment means (28; 29) which are provided for mounting the plug (22) on the reflector (20),
- the second V-shaped limbs (5b; 6b) come to bear in a clipping fashion in the vicinity of the mounting opening (21) on the reflector (20) when the lamp is installed and the plug (22) is not attached, with the result that the second latching noses (5d; 6d) connect in a latching fashion to the reflector (20),
- the plug (22) has a tappet-like projection (25) which, after the plug (22) is mounted on the reflector (20), is arranged in the receptacle (7) formed by the first V-shaped limbs (5a; 6a),
- the plug (22) has at least two unlocking pins (26a; 26b) which, after the plug (22) is attached on the reflector (20), act on the second V-shaped limbs (5b; 6b) in such a way that the latching connection of the second latching noses (5d; 6d) to the reflector (20) is released.

10. Lighting system according to Claim 9, **characterized in that** the tappet-like projection (25) is provided with the electrical contacts (24a; 24b) of the plug (22).

11. Lighting system according to Claim 9, **characterized in that** the plug (22) has a sealing ring (27) which seals the installation opening (21) after the plug (22) has been mounted on the reflector (20).

## Revendications

1. Lampe électrique, comprenant
- une ampoule (1) de lampe,
- au moins un moyen (2) d'éclairage disposé à l'intérieur de l'ampoule (1) de la lampe,
- une embase (3) dans laquelle l'ampoule (1) de la lampe est immobilisée et qui est munie de contacts (3a, 3b) électriques d'embase,
- au moins deux entrées (4a, 4b) de courant sortant de l'ampoule (1) de la lampe et reliées d'une manière électriquement conductrice à le au moins un moyen (2) d'éclairage et aux contacts (3a, 3b) d'embase,
**caractérisée en ce que** l'embase (3) a au moins deux pattes (5, 6) de fixation conformées en V ayant respectivement une première (5a, 6a) et une deuxième (5b, 6b) branche de V de constitution élastique, dans laquelle
- les extrémités des premières branches (5a, 6a) du V sont issues de l'embase (3),
- les premières branches (5a, 6a) du V forment un logement (7) pour une partie en forme de tenon de monture ou de connecteur,
- les extrémités des deuxièmes branches (5b, 6b) du V sont constituées sous la forme d'extrémités libres.

2. Lampe électrique suivant la revendication 1, **caractérisée en ce que** les premières branches (5a, 6a) du V sont munies de premiers becs (5c, 6c) d'encliquetage.

3. Lampe électrique suivant la revendication 1, **caractérisée en ce que** les extrémités libres des deuxièmes branches (5b, 6b) du V sont munies de deuxièmes becs (5d, 6d) d'encliquetage.

4. Lampe électrique suivant la revendication 3, **caractérisée en ce que** les deuxièmes becs (5d, 6d) d'encliquetage ont, à l'extrémité libre des deuxièmes branches (5b, 6b) du V, respectivement un biseau (5e, 6e).

5. Lampe électrique suivant la revendication 1, **caractérisée en ce que** les contacts (3a, 3b) électriques d'embase font saillie dans le logement (7).

6. Lampe électrique suivant la revendication 1, **caractérisée en ce que** l'embase (3) a une surface (3c) d'appui qui sert de butée de profondeur lors du montage de la lampe électrique dans un réflecteur (20).

7. Système d'éclairage ayant au moins une lampe électrique suivant l'une des revendications 1 à 6 et une plaque (20) support munie de bornes (14a, 14b) électriques, plaque sur laquelle est montée au moins une douille de lampe équipée de contacts (11a, 11b) électriques de douille, **caractérisé en ce que** la au moins une douille de lampe a un tenon (12) qui est muni des contacts (11a, 11b) de douille, qui fait saillie de la plaque (10) support et qui, lorsque la lampe est montée, est interposé entre les premières branches (5a, 6a) des V.

8. Système d'éclairage suivant la revendication 7, **caractérisé en ce que** les premiers becs (5c, 6c) d'encliquetage forment un joint encliqueté avec le tenon (12).

9. Système d'éclairage comprenant au moins une lampe électrique suivant l'une ou plusieurs des revendications 1 à 6 et un réflecteur (20) qui a au moins une ouverture de montage pour respectivement une lampe électrique ainsi qu'au moins un connecteur (22) à enfichage muni d'un câble (23) de raccordement et de contact (24a, 24b) électrique, **caractérisé en ce que**
- le connecteur (22) à enfichage comporte des moyens (28, 29) de fixation qui sont prévus pour fixer le connecteur (22) au réflecteur (20),
- les deuxièmes branches (5b, 6b) du V s'appliquent, lorsque la lampe est montée et lorsque le connecteur (22) n'est pas fixé, au réflecteur (20) avec coincement dans la région de l'ouverture (21) de montage, de sorte que les deuxièmes becs (5d, 6d) d'encliquetage entrent en liaison d'encliquetage avec le réflecteur(20),
- le connecteur (22) à enfichage comporte une partie (25) saillante en forme de tenon qui, après la fixation du connecteur (22) sur le réflecteur (20), est disposée dans le logement (7) formé par les premières branches (5a, 6a) des V,
- le connecteur (22) a au moins deux broches (26a, 26b) de déverrouillage qui, après la fixation du connecteur (22) au réflecteur (20), agissent sur les deuxièmes branches (5b, 6b) des V de façon à désencliqueter la liaison encliquetée des deuxièmes becs (5d, 6d) d'encliquetage avec le réflecteur (20).

10. Système d'éclairage suivant la revendication 9, **caractérisé en ce que** la partie (25) saillante en forme de tenon est munie des contacts (24a, 24b) électriques du connecteur (22).

11. Système d'éclairage suivant la revendication 9, **caractérisé en ce que** le connecteur (22) comporte un joint (27) torique d'étanchéité qui, après la fixation du connecteur (22) au réflecteur (20), rend l'ouverture (21) de montage étanche.
